# EUROPÄISCHE PATENTSCHRIFT

(11) **EP 0 310 842 B1**
(45) Veröffentlichungstag und Bekanntmachung des Hinweises auf die Patenterteilung: **29.07.1992**
(21) Anmeldenummer: 88115272.2
(22) Anmeldetag: 17.09.1988
(51) Int. Cl.: D06F 47/06, B30B 15/06, B30B 9/06

(54) **Kolbenpresse zum Auspressen von Flüssigkeit aus einem Pressgut**
Combined cylinder and piston pressing machine for pressing liquid out of a pressed material
Presse à piston pour extraire un liquide d'une matière pressée

(30) Priorität: 07.10.1987 DE 8713472 U
(43) Veröffentlichungstag der Anmeldung: 12.04.1989
(73) Patentinhaber: BÖWE-PASSAT Reinigungs- und Wäschereitechnik GmbH, D-86161 Augsburg (DE)
(72) Erfinder: Eck, Werner, Dr., D-8512 Herzogenaurach (DE); Geiger, Friedrich, Dipl.-Ing., D-7100 Heilbronn (DE)
(74) Vertreter: Patentanwälte Bartels und Partner

(56) Entgegenhaltungen:
- EP-A- 0 060 420
- EP-A- 0 193 147
- DE-A- 2 311 013
- GB-A- 998 210
- US-A- 4 676 154

## Beschreibung

Die Erfindung betrifft eine Kolbenpresse zum Auspressen von Flüssigkeit aus einem Preßgut, insbesondere aus einem Posten nasser Textilien, mit einem zylindrischen Mantel, der unten von einer perforierten Druckplatte abschließbar ist und in den von oben das Gut einführbar ist, einem Stempel mit einem elastisch nachgiebigen topfförmigen Polsterkörper, der mit seinem Öffnungsrand mit dem Stempel verbunden ist, einem in den Hohlraum des Polsterkörpers mündenden Anschlußstutzen am Stempel, der mit einer Leitung zum Einführen von Wasser in den Polsterkörper verbunden ist, und einem Druckzylinder zum Hinein- und Herausbewegen des Stempels in den bzw. aus dem Mantel und zum Erzeugen des Preßdruckes auf das Preßgut bei ganz abgeschlossenem Hohlraum des Polsterkörpers durch die vom Druckzylinder verursachte Bewegung des Stempels auf das Preßgut.

Eine Kolbenpresse dieser Art ist in der DE-PS 26 02 845 beschrieben.

Bei den bekannten Kolbenpressen dieser Art wird der Anschlußstutzen am Preßstempel während seines Stillstandes durch einen Schlauch mit dem Wassernetz verbunden und Wasser in den Polsterkörper eingeführt. Da das Wasser beim Pressen einem hohen Druck ausgesetzt wird, ist der Innenraum des Polsterkörpers ganz abgeschlossen, so daß die im Polsterkörper befindliche Luft nicht austreten kann.

Beim Pressen wird der Polsterkörper verhältnismäßig stark zusammengedrückt, so daß es leicht zu Rissen, insbesondere am eingeklemmten Öffnungsrand des Polsterkörpers, kommt.

Ausgehend von dem durch die DE-PA 26 02 845 gegebenen Stand der Technik liegt der Erfindung die Aufgabe zugrunde, die bekannte Kolbenpresse so zu verbessern, daß der Polsterkörper eine möglichst lange Standzeit hat.

Diese Aufgabe ist erfindungsgemäß durch die Merkmale des Anspruches 1 gelöst.

Der Erfinder hat nämlich erkannt, daß das starke Verformen des Polsterkörpers beim Pressen durch die im Hohlraum des tropfförmigen Polsterkörpers verbleibende Luft verursacht wird.

Beim Pressen mit großem Druck wird nämlich die im Hohlraum des Polsterkörpers enthaltene Luft auf einen Bruchteil ihres Volumens zusammengedrückt, was zur Folge hat, daß auch der Polsterkörper um ein verhältnismäßig großes Maß zusammengedrückt wird. Durch die Erfindung wird nun erreicht, daß man durch entsprechende Betätigung der Ventileinrichtung erreichen kann, daß zunächst Wasser in den Polsterkörper, z.B. mit dem Druck des Wassernetzes, eingeführt wird. Dann wird die Ventileinrichtung so geschaltet, daß der Hohlraum des Polsterkörpers mit dem Freien verbunden ist, so daß die im Polsterkörper noch enthaltene Luft aus dem Polsterkörper entweichen kann.

Dann wird der Polsterkörper mit dem Preßstempel so lange gegen die Druckplatte gedrückt, bis aus der Ventileinrichtung Wasser austritt und dadurch anzeigt, daß im Polsterkörper keine Luft mehr enthalten ist. Anschließend wird die Ventileinrichtung auf Wasserzufuhr zurückgeschaltet und der Polsterkörper mit Wasser aufgefüllt, bis die Membran nach unten gewölbt ist. Da Wasser praktisch inkompressibel ist und der zylindrische Mantel den Polsterkörper beim Pressen umfaßt, werden seine Seitenwände beim Pressen nur wenig verformt.

Durch die EP-A 0 193 147 ist des weiteren eine Membranpresse bekannt, die sich gattungsmäßig von der eingangs genannten Kolbenpresse dadurch unterscheidet, daß dort der Preßstempel in einer Preßstellung verriegelt und der Preßdruck zum Auspressen der Flüssigkeit aus dem Preßgut durch Aufpumpen des dort als Topfmembran ausgebildeten Polsterkörpers erzeugt wird, was noch weit mehr als beim genannten Stand der Technik zu den die Standzeit der Topfmembran verringernden Verformungen der Membranwand führt.

Um bei den erfindungsgemäß wesentlich verringerten, aber nicht vollständig zu vermeidenden Verformungen des Polsterkörpers einen sicheren Halt desselben im Preßstempel zu erreichen, ist bei einer vorteilhaften Ausführungsform der Erfindung vorgesehen, daß der Preßstempel in seiner unteren, der Druckplatte zugekehrten Fläche für den Eingriff des Öffnungsrandes des topfförmigen Polsterkörpers und eines Klemmringes eine Ringnut aufweist, die in ihrer radial außen liegenden Wandung neben dem Nutengrund mit einer umlaufenden Vertiefung versehen ist, daß am äußeren Öffnungsrand des topfförmigen Polsterkörpers eine umlaufende Wulst für den Eingriff in die umlaufende Vertiefung vorhanden ist und daß im Preßstempel durchgehende Bohrungen für Schrauben vorhanden sind, mittels deren der Klemmring auf der Innenseite des Öffnungsrandes in die Nut einziehbar ist. Der Öffnungsrand wird beim Pressen außerhalb des Klemmspaltes unmittelbar neben der Klemmstelle verformt. Durch die erfindungsgemäße Ausbildung wird erreicht, daß dieses Verformen an einer Stelle mit gleichbleibender Dicke des Öffnungsrandes erfolgt, wodurch die Entstehung von Rissen an dieser Stelle weitgehend vermieden wird.

Besonders vorteilhaft ist es hierbei, vorzusehen, daß die radial außen liegende Wandung der Ringnut und die ihr zugekehrte Außenfläche des Klemmringes sich nach oben verjüngende Kegelstumpfflächen sind. Dadurch erhält der Öffnungsrand des Polsterkörpers eine sich konisch nach unten erweiternde Form, die ein Verformen des Polsterkörpers bei hohem Druck nach außen fördert und so zu möglichst geringen Biegebelastungen des Öffnungsrandes an der Klemmstelle führt.

Eine vorteilhafte Ausgestaltung der eingangs genannten Kolbenpresse ergibt sich durch die Merkmale des Anspruchs 5. Dadurch wird erreicht, daß in Verbindung mit den Merkmalen des Anspruchs 6 die Zustellbewegung des Preßstempels mit verhältnismäßig geringer Reibung des Polsterkörpers am Mantel erfolgt und während des Pressens der Außenumfang der Membran so erweitert wird, daß eine gute Abdichtung des unter der Membran befindlichen Raumes des Mantels nach oben hin erreicht wird.

Eine weitere vorteilhafte Ausgestaltung einer Kolbenpresse ergibt sich mit den Merkmalen des Anspruchs 10.
Als Verbindungsglied kann hierbei eine Kette, ein Seil, ein Stab od.dgl. vorgesehen sein. Wird dies Verbindungsglied mit seinen Enden bei der oberen Stellung des Preßstempels mit diesem und mit dem Pressenkopf verbunden, dann wird beim Herabbewegen des Preßstempels durch die dadurch bedingte Vergrößerrung des Abstandes des Preßstempels vom Pressenkopf der Preßstempel durch das Verbindungsglied um seine Achse gedreht. Man kann aber auch das Verbindungsglied als knickfesten Stab nur mit seinem oberen Ende am Pressenkopf gelenkig einhängen und sein unteres Ende reibend auf dem Preßstempel aufliegen lassen. Beim Hochfahren des abgesenkten Preßstempels wird dieser durch den auf ihn schräg einwirkenden Druck des Verbindungsgliedes gedreht.
Daraus ergibt sich der Vorteil, daß durch Benutzung des Verbindungsgliedes in zeitlich gleichmäßigen Abständen, z.B. am Anfang einer jeden Woche, der Preßstempel in gleichen zeitlichen Abständen immer um einen bestimmten Winkel um seine Achse gedreht wird. Der Erfinder hat nämlich erkannt, daß bei einer Kombination einer bestimmten Waschmaschine mit einer Presse der Polsterkörper immer an der gleichen Stelle reißt. Dies ist darauf zurückzuführen, daß die aus der Waschmaschine in die Presse eingeführte Wäsche immer etwa die gleiche Oberflächenunregelmäßigkeit hat, so daß der Polsterkörper immer an den gleichen Stellen stärker belastet wird. Durch die Erfindung wird nun erreicht, daß diese stärker beanspruchten Stellen in gleichmäßigen zeitlichen Abständen immer gewechselt werden können.

Weitere vorteilhafte Merkmale der Erfindung sind in der folgenden Beschreibung eines in der Zeichnung dargestellten Ausführungsbeispiels im einzelnen beschrieben.

Es zeigen:
- Fig. 1: eine schematische Seitenansicht der Kolbenpresse als Ganzes;
- Fig. 2: eine schematische Draufsicht auf die Kolbenpresse nach Fig.1;
- Fig. 3: einen vergrößert dargestellten Schnitt des Randes des Preßstempels mit angeklemmtem Polsterkörper;
- Fig. 4: eine schematisch dargestellte Seitenansicht des Preßstempels mit im Schnitt dargestelltem leerem Polsterkörper;
- Fig. 5: eine der Fig.4 entsprechende Darstellung des Polsterkörpers in mit Wasser ganz gefülltem Zustand.

Als Ausführungsbeispiel ist im folgenden eine Kolbenpresse zum Auspressen von Wasser aus einem Posten nasser Textilien, die in einer vorgeschalteten Waschmaschine gewaschen sind, beschrieben.

Die in der Zeichnung dargestellte Kolbenpresse weist einen Druckzylinder 10 auf, der auf einem Pressenkopf 11 befestigt ist und an dessen unter dem Pressenkopf 11 herausragenden Kolbenstange 12 ein Preßstempel 13 befestigt ist. Der Pressenkopf 11 ist mit einem in der Zeichnung nicht dargestellten Maschinengestell fest verbunden.

Die Umfangsfläche des Preßstempels 13 ist zylindrisch. Für die Aufnahme des auszupressenden Postens 14 nasser Wäsche ist ein zylindrischer Mantel 15 vorgesehen. Der Innendurchmesser des Mantels 15 ist geringfügig größer als der Außendurchmesser des Preßstempels 13. Der zylindrische Mantel 15 ist unten von einer perforierten Druckplatte 16 abgeschlossen, die mit dem in der Zeichnung nicht dargestellten Maschinengehäuse fest verbunden ist. Der zylindrische Mantel 15 ist mit einer in der Zeichnung nicht dargestellten Hebevorrichtung auf- und abbewegbar verbunden und bildet in seiner untersten Stellung zusammen mit der Druckplatte 16 einen Behälter für den Posten 14 nasser Wäsche.

Wie das insbesondere aus Fig.3 ersichtlich ist, ist der Preßstempel 13 auf seiner Unterseite mit dem Öffnungsrand 17 eines topfförmigen Polsterkörpers 18 verbunden, der aus einem elastisch nachgiebigen Material, z.B. Gummi, Kunststoff od.dgl., besteht.

Für die Verbindung des Öffnungsrandes 17 des Polsterkörpers 18 mit dem Preßstempel 13 weist dieser auf seiner Unterseite eine umlaufende Ringnut 19 auf, die für den Eingriff des Öffnungsrandes 17 und eines Klemmringes 21 vorgesehen ist. In der radial außen liegenden Wandung der Ringnut 19 ist unmittelbar neben dem Nutengrund eine umlaufende Vertiefung 22 vorgesehen.

Der Klemmring 21 weist in seiner oberen Stirnfläche Gewindebohrungen für Schrauben 23 auf, die durch Bohrungen 24 des Preßstempels 13 hindurchgreifen und für den Eingriff in die Gewindebohrungen des Klemmringes 21 vorgesehen sind.

Die radial außen liegende Wandung der Ringnut 19 und die ihr zugekehrte Außenfläche des Klemmringes 21 sind sich nach oben im wesentlichen in gleichem Maße verjüngende Kegelstumpfflächen. Der Öffnungsrand 17 des Polsterkörpers 18 weist an seinem äußeren Teil eine umlaufende Wulst 25 auf, die der umlaufenden Vertiefung 22 innerhalb der Ringnut 19 angepaßt ist.
Zum Verbinden des Polsterkörpers 18 mit dem Preßstempel 13 wird zunächst der Klemmring 21 in die Ringnut 19 so eingeführt, daß sich die Gewindebohrungen des Klemmringes 21 mit den Bohrungen 24 des Preßstempels 13 decken. Dann werden die Schrauben 23 etwas in die Gewindebohrungen des Klemmringes 21 eingeschraubt, so daß dieser noch teilweise aus der Ringnut 19 herausragt. In den dadurch vergrößerten Zwischenraum zwischen dem Klemmring 21 und der außen liegenden Wandung der Ringnut 19 wird dann der Öffnungsrand 17 des Polsterkörpers so eingeführt, daß die Wulst 25 in die Vertiefung 22 eingreift. Dann werden die Schrauben 23 weiter in den Klemmring 21 eingeschraubt, so daß dieser fest an den Öffnungsrand 17 des Polsterkörpers 18 gedrückt wird.

Eine Bohrung 26 verbindet die Unterseite des Preßstempels 13 und damit den Hohlraum des Polsterkörpers 18 mit einem Anschlußstutzen 27 für einen biegsamen Schlauch 28.

Ein Führungsrohr 29 für den Schlauch 28 ist im Preßkopf 11 verschiebbar geführt und ruht mit seinem Gewicht auf der Oberseite des Preßstempels 13. Der Schlauch 28 ragt mit seinem unteren Ende aus einem Schlitz des Führungsrohres heraus und ist mit seinem oben aus dem Führungsrohr 29 herausragenden Ende mit dem oberen Ende eines vertikal angeordneten Rohres 31 verbunden, dessen unteres Ende mit den ersten Enden von zwei Handventilen 32 und 33 verbunden ist.

Das zweite Ende des Handventils 32 ist über eine Leitung 34 mit dem öffentlichen Wassernetz verbunden. Das zweite Ende des Handventils 33 führt ins Freie.

Der Polsterkörper 18 ist, wie insbesondere aus Fig.1 ersichtlich, topfförmig. Sein Boden bildet eine im leeren Zustand des Polsterkörpers 18 ebene oder, wie in den Fig.3 und 4 dargestellt, leicht konvex gewölbte Membran 35, die zum Anschmiegen an das Preßgut 14 dient und einen Außendurchmesser hat, der etwas größer ist als der Innendurchmesser des Mantels 15. Da der Außendurchmesser des Preßstempels 13 kleiner ist als der Innendurchmesser des Mantels 15 ergibt sich für die Umfangsfläche des Polsterkörpers 18 im leeren Zustand eine kegelstumpfartig sich nach unten erweiternde Form (Fig.4).
Für den Betriebszustand wird zunächst bei geschlossenem Handventil 33 das Handventil 32 geöffnet, so daß der Polsterkörper 18 teilweise mit Wasser gefüllt wird. Dann wird das Handventil 32 geschlossen, das Handventil 33 geöffnet und der Preßstempel 13 auf die Druckplatte 16 oder einen auf dieser befindlichen Posten nasser Wäsche so lange langsam herabgefahren, bis aus dem Handventil 33 Wasser austritt. Nach dem Schließen des Handventils 33 wird der Preßstempel 13 hochgefahren und anschließend das Ventil 32 zum Auffüllen des Polsterkörpers 18 mit Wasser geöffnet, bis die Membran 35 gemäß Fig.5 so stark konvex gewölbt ist, daß der Außendurchmesser der Membran 35 etwa dem Innendurchmesser des Mantels 15 entspricht.

An der Oberseite des Preßstempels 13 sind, wie das aus Fig.2 ersichtlich ist, vier regelmäßig, nahe dem Umfang des Preßstempels verteilte Gewindebohrungen 36 für in der Zeichnung nicht näher dargestellte Anschlußschrauben vorgesehen, die an dem einen Ende eines Verbindungsgliedes 37 befestigt sind, dessen anderes Ende eine gleiche Anschlußschraube trägt, die für den Eingriff in eine Gewindebohrung 38 in der Unterseite des Pressenkopfes 11 vorgesehen ist. Als Verbindungsglied ist bei dem dergestellten Ausführungsbeispiel eine Kette oder ein Seil vorgesehen. Als Verbindungsglied 37 kann aber auch ein Stab vorgesehen sein, en dessen beiden Enden die Anschlußschrauben gelenkig befestigt sind. Die Länge des Verbindungsgliedes 37 ist so bemessen, daß sie größer ist als der größte Abstand zwischen der Unterseite des Pressenkopfes 11 und der Oberseite des Preßstempels 13 und dadurch bei einem Vollhub des Preßstempels 13 von oben nach unten dieser durch das Verbindungsglied 37 um 90° in Richtung des in Fig.2 eingezeichneten Pfeiles gedreht wird.

Als Verbindungsglied 37 kann aber auch ein knickfester Stab vorgesehen sein, der an seinem unteren Ende einen Reibkörper, z.B. einen Gummifuß, trägt und mit seinem oberen Ende bei einer unteren Stellung des Preßstempels 13 gelenkig an der Unterseite des Pressenkopfes 11 eingehängt ist. Beim Hochfahren des Preßstempels 13 wird dann dieser durch den auf ihm reibenden Reibkörper des Verbindungsgliedes gedreht.

Dieses Verbindungsglied 37 wird nur gelegentlich in gleichen zeitlichen Abständen angewendet, damit der Polsterkörper 18 in gleichen zeitlichen Abständen immer in eine andere Winkelstellung gedreht wird. Nach einer Gesamtdrehung von etwa 270° wird dann das Verbindungsglied 37 am Preßstempel 13 auf der gegenüber der Darstellung in Figur 2 anderen Seite der Kolbenstange 12 angeordnet, sodaß dieser dann in entgegengesetzter Richtung gedreht und der Schlauch 28 nicht um die Kolbenstange 12 gewickelt wird.

Nachdem die Membran 35 durch Füllen des Polsterkörpers 18 in die in Figur 5 dargestellte Stellung gebracht ist und der Posten 14 nasser Wäsche auf die Druckplatte 16 innerhalb des zylindrischen Mantels 15 eingebracht ist, wird mittels des Druckzylinders 10 der Preßstempel 13 in den zylindrischen Mantel 15 eingefahren. Da hierbei der Polsterkörper 18 die Innenfläche des Mantels 15 im wesentlichen nur mit dem Außenumfang der Membran 35 berührt, der dem Innendurchmesser des Mantels 15 im wesentlichen entspricht, ist die Reibung zwischen dem Polsterkörper 18 und dem Mantel 15 bei der Zustellbewegung des Preßstempels 13 sehr klein.

Wenn dann der Polsterkörper 18 auf den Wäscheposten 14 gedrückt wird, wird die konvexe Wölbung der Membran 35 verringert, so daß ihr Außenumfang an die Innenwand des Mantels 15 gedrückt und dadurch eine gewünschte gute Dichtung bei der nun nur geringen Preßbewegung des Preßstempels 13 erreicht wird. Bei diesem Preßvorgang mit hohem Druck wird das Wasser aus dem zylindrischen Mantel durch die Löcher des Preßstempels 13 hindurchgedrückt. Da der Polsterkörper 18 ohne Lufteinschluß mit Wasser gefüllt ist und sich beim Pressen wegen des ihn umfassenden Mantels radial praktisch nicht ausdehnen kann, wird sein Umfang beim Pressen nicht geknickt sondern im wesentlichen nur gestaucht, so daß Risse im Polsterkörper 18 vermieden werden.
Anschließend werden der Mantel 15 mittels der nicht dargestellten Hebevorrichtung und der Preßstempel 13 nach oben gefahren, so daß der ausgepreßte Wäscheposten 14 von der Druckplatte 16 entfernt werden kann.

Um überschüssiges auf dem Wäscheposten 14 befindliches Wasser abzuführen, sind im zylindrischen Mantel 15 in der Zeichnung nicht dargestellte Bohrungen vorhanden. Nach mehrmaligem Pressen, z.B. innerhalb einer Woche, wird dann bei angehobenem Preßstempel 13 das Verbindungsglied 37 am Preßstempel 13 und am Pressenkopf 11 befestigt. Dann wird ein Leerhub ausgeübt, um dadurch den Preßstempel um 90° zu drehen. Ist nach jeweils vorzugsweise gleichen Zeitabständen diese Drehung dreimal durchgeführt worden, dann wird für das nächste Mal die Verbindungsstange auf der anderen Seite des Kolbens 12 mit dem Preßstempel verbunden, so daß dann der Kolben wieder um die 270° zurückgedreht wird.

Der Drehwinkel, um den der Preßstempel 13 mittels des Verbindungsgliedes 37 gedreht wird, ist nicht kritisch und kann den jeweiligen Gegebenheiten angepaßt sein. Die Drehung kann also um jeweils 30 oder 45° oder dergleichen durchgeführt werden, wobei dann der Wechsel der Seite der Kolbenstange 12, auf der das Verbindungsglied angeordnet wird, nur nach mehr als drei Umdrehungen erforderlich ist.

Die vorstehende Beschreibung und die Zeichnungen beschränken sich nur auf die Angabe von Merkmalen, die im Zusammenhang für die Erfindung wesentlich sind. Soweit daher Merkmale in der Beschreibung und auch nur in der Zeichnung offenbart und in den Ansprüchen nicht genannt sind, sind sie zur Bestimmung des Gegenstandes der Erfindung dienlich.

## Patentansprüche

1. Kolbenpresse zum Auspressen von Flüssigkeit aus einem Preßgut, insbesondere aus einem Posten (14) nasser Textilien, mit
- einem zylindrischen Mantel (15), der unten von einer perforierten Druckplatte (16) abschließbar ist und in den von oben das Gut einführbar ist,
- einem Stempel (13) mit einem elastisch nachgiebigen topfförmigen Polsterkörper (18), der mit seinem Öffnungsrand (17) mit dem Stempel (13) verbunden ist,
- einem in den Hohlraum des Polsterkörpers (18) mündenden Anschlußstutzen (27) am Stempel (13), der mit einer Leitung (28, 31) zum Einführen von Wasser in den Polsterkörper (18) verbunden ist, und
- einem Druckzylinder (10) zum Hinein- und Herausbewegen des Stempels (13) in den bzw. aus dem Mantel (15) und zum Erzeugen des Preßdruckes auf das Preßgut bei ganz abgeschlossenem Hohlraum des Polsterkörpers (18) durch die vom Druckzylinder (10) verursachte Bewegung des Stempels (13) auf das Preßgut,
dadurch gekennzeichnet,
- daß die Leitung (28, 31) mit einer Ventilanordnung (32, 33) verbunden ist, die wahlweise zum Zuführen von Wasser in den Polsterkörper (18), zum Ablassen von Luft und/oder Wasser aus diesem und zum Absperren des im Hohlraum des Polsterkörpers (18) befindlichen Wassers schaltbar ist.

2. Kolbenpresse nach Anspruch 1, dadurch gekennzeichnet, daß als Ventileinrichtung zwei Handventile (32,33) vorhanden sind, die beide mit einem ersten Ende mit dem Anschlußstutzen (27) verbunden sind, und daß das zweite Ende des einen Ventils (32) mit dem Wassernetz verbunden ist und das zweite Ende des anderen Ventils (33) ins Freie mündet.

3. Kolbenpresse nach Anspruch 2, dadurch gekennzeichnet, daß die ersten Enden der beiden Ventile über die Leitung (28,31) mit dem Anschlußstutzen (27) verbunden sind.

4. Kolbenpresse nach einem der Ansprüche 1 bis 3, dadurch gekennzeichnet, daß die Ventileinrichtung (32,33) an der Druckplatte (16) außerhalb des Mantels (15) angeordnet ist.

5. Kolbenpresse nach einem der Ansprüche 1 bis 4, dadurch gekennzeichnet, daß die Umfangsfläche des Polsterkörpers in seinem leeren Zustand sieh mindestens in ihrem unteren Bereich kegelstumpfartig nach unten leicht auf einen Außendurchmesser erweitert, der etwas größer ist als der Innendurchmesser des Mantels, und daß die den Boden des topfförmigen Polsterkörpers (18) bildende Membran (35) eben oder nur leicht konvex geformt ist.

6. Kolbenpresse nach Anspruch 5, dadurch gekennzeichnet, daß der topfförmige Polsterkörper (18) für das Pressen ganz mit einer solchen Menge von Wasser gefüllt ist, daß seine Membran (35) so weit konvex gewölbt ist, daß der Außendurchmesser der Membran (35) im wesentlichen dem Innendurchmesser des Mantels (15) entspricht.

7. Kolbenpresse nach einem der Ansprüche 1 bis 6, dadurch gekennzeichnet, daß der Preßstempel (13) in seiner unteren, der Druckplatte (16) zugekehrten Fläche für den Eingriff des Öffnungsrandes (17) des topfförmigen Polsterkörpers (18) und eines Klemmringes (21) eine Ringnut (19) aufweist, die in ihrer radial außen liegenden Wandung neben dem Nutengrund mit einer umlaufenden Vertiefung (22) versehen ist, daß am äußeren Teil des Öffnungsrandes (17) des topfförmigen Polsterkörpers (18) eine umlaufende Wulst (25) für den Eingriff in die umlaufende Vertiefung (22) vorgesehen ist und daß im Preßstempel (13) durchgehende Bohrungen (24) für Schrauben (23) vorhanden sind, mittels deren der Klemmring (21) aus der Innenseite des Öffnungsrandes (17) in die Ringnut (19) einziehbar ist.

8. Kolbenpresse nach Anspruch 7, dadurch gekennzeichnet, daß die radial außen liegende Wandung der Ringnut (19) und die ihr zugekehrte Außenfläche des Klemmringes (21) sich nach oben verjüngende Kegelstumpfflächen sind.

9. Kolbenpresse nach Anspruch 7 oder 8, dadurch gekennzeichnet, daß der Übergang der Außenfläche des Klemmringes (21) in seine untere Fläche mit einem Krümmungsradius abgerundet ist, der mindestens halb so groß ist wie die Dicke des Öffnungsrandes (17) des Polsterkörpers (18) unterhalb seiner Wulst (25).

10. Kolbenpresse nach einem der Ansprüche 1 bis 9, dadurch gekennzeichnet, daß ein Verbindungsglied (37) vorhanden ist, das länger ist als der Abstand zwischen der Oberfläche des Preßstempels (13) und der Unterseite des Pressenkopfes (11) in einer unteren Stellung desselben, und daß mindestens für das obere Ende des Verbindungsgliedes (37) an der Unterseite des Pressenkopfes (11) ein Anschlußmittel (38) vorhanden ist.

11. Verfahren zum Auspressen von Flüssigkeit aus einem Preßgut, insbesondere aus einem Posten (14) nasser Textilien, bei dem das in einem zylindrischen Mantel (15) auf einer perforierten Druckplatte (16) aufliegende Preßgut mittels eines topfförmigen Polsterkörpers (18) zusammengedrückt wird, dessen der Druckplatte abgekehrter Öffnungsrand (17) mit einem in den Mantel (15) einführbaren Stempel (13) verbunden ist, der mit dem Polsterkörper (18) zum Auspressen auf das Preßgut gedrückt wird, dadurch gekennzeichnet,
- daß in einem ersten Verfahrensschritt eine Ventilanordnung (32, 33) auf Zuführen von Wasser geschaltet und der Polsterkörper (18) teilweise mit Wasser gefüllt wird,
- daß in einem zweiten Verfahrensschritt die Ventilanordnung (32, 33) so geschaltet wird, daß der Polsterkörper (18) mit dem Freien verbunden wird,
- daß in einem dritten Verfahrensschritt der Stempel (13) mit dem Polsterkörper (18) so lange an die Druckplatte (16) oder an ein auf dieser befindliches Preßgut gefahren wird, bis aus der Ventilanordnung (32, 33) Wasser austritt und dadurch anzeigt, daß im Polsterkörper (18) keine Luft mehr enthalten ist,
- daß in einem vierten Verfahrensschritt der Polsterkörper (18) zurückgefahren wird, und
- daß in einem fünften Verfahrensschritt die Ventilanordnung (32, 33) auf Wasserzufuhr zum Auffüllen des Polsterkörpers (18) geschaltet wird.

12. Verfahren nach Anspruch 11, dadurch gekennzeichnet, daß das Auffüllen des Polsterkörpers (18) so lange durchgeführt wird, bis der Boden des topfförmigen Polsterkörpers so weit konvex gewölbt wird, daß der Außendurchmesser der Membran (35) im wesentlichen dem Innendurchmesser des zylindrischen Mantels (15) entspricht.

## Claims

1. Piston press for pressing liquid out of a pressed material, in particular out of an amount (14) of wet textiles, having:
- a cylindrical casing (16) which can be closed at the bottom by a perforated thrust plate (16) and into which the material can be introduced from the top;
- a ram (13) having an elastically resilient pot-shaped packing member (18) of which the opening edge (17) is connected to the ram (13);
- a connection piece (27) on the ram (13) opening into the hollow space of the packing member (18), which connection piece is connected to a line (28, 31) for introducing water into the packing member (18); and
- a pressure cylinder (10) for the reciprocating movement of the ram (13) into and out of the casing (15) and for generating the pressing effect on the pressed material when the hollow space of the packing member (18) is completely closed by the movement of the ram (13) caused by the pressure cylinder (10) on the pressed material;
characterised in that the line (28, 31) is connected to a valve arrangement (32, 33) which can optionally be switched so as to supply water into the packing member (18), discharge air and/or water out of the latter and block off the water located in the hollow space of the packing member (18).

2. Piston press according to Claim 1, characterised in that there are present as the valve arrangement two manual valves (32, 33) which are both connected by means of a first end to the connection piece (27); and in that the second end of one valve (32) is connected to the water mains supply and the second end of the other valve (33) leads into the open air.

3. Piston press according to Claim 2, characterised in that the first ends of both valves are connected via the line (28, 31) to the connection piece (27).

4. Piston press according to any one of Claims 1 to 3, characterised in that the valve arrangement (32, 33) is disposed on the thrust plate (16) externally of the casing (15).

5. Piston press according to any one of Claims 1 to 4, characterised in that the peripheral surface of the packing member in its empty state widens downwards slightly at least in its lower area in the manner of a truncated cone to an outer diameter which is somewhat larger than the inner diameter of the casing; and in that the membrane (25) forming the base of the pot-shaped packing member (18) is shaped so as to be flat or only slightly convex.

6. Piston press according to Claim 5, characterised in that the pot-shaped packing member (18) for pressing is completely filled with an amount of water such that its membrane (35) is convexly curved to such an extent that the outer diameter of the membrane (35) substantially corresponds to the inner diameter of the casing (15).

7. Piston press according to any one of Claims 1 to 6, characterised in that in its lower surface facing the thrust plate (16) the pressing ram (13) comprises for the engagement of the opening edge (17) of the pot-shaped packing member (18) and a clamping ring (21) an annular groove (19) which is provided in its radially outward wall adjacent the base of a groove a peripheral recess (22); in that on the outer section of the opening edge (17) of the pot-shaped packing member (18) there is provided a peripheral bead (25) for engagement in the peripheral recess (22); and in that there are provided in the pressing ram (13) continuous bores (24) for screws (23) by means of which the clamping ring (21) on the interior of the opening edge (17) can be drawn into the annular groove (19).

8. Piston press according to Claim 7, characterised in that the radially outward wall of the annular groove (19) and the outer surface of the clamping ring (21) facing the latter are frustoconical surfaces tapering at the top.

9. Piston press according to Claim 7 or 8, characterised in that the transition of the outer surface of the clamping ring (21) into its lower surface is rounded with a radius of curvature which is at least half as large as the thickness of the opening edge (17) of the packing member (18) below its bead (25).

10. Piston press according to any one of Claims 1 to 9, characterised in that there is a connection member (37) which is longer than the distance between the surface of the pressing ram (13) and the lower side of the pressing head (11) in a low position thereof; and in that one connection means (38) is provided at least for the upper end of the connection member (37) on the lower side of the pressing head (11).

11. Process for pressing fluid out of a pressed material, in particular out of an amount (14) of wet textiles, in the case of which the pressed material in a cylindrical casing (15) lying on a perforated thrust plate (16) is compressed by means of a pot-shaped packing member (18) of which the opening edge (17) facing away from the thrust plate is connected to a ram (13) which can be inserted into the casing (15) and is pressed onto the pressed material by means of the packing member (18) for pressing out fluid, characterised in that:
- in a first method step a valve arrangement (32, 33) is switched to supply water and the packing member (18) is partially filled with water;
- in a second method step the valve arrangement (32, 33) is switched such that the packing member (18) is connected to the fresh air;
- in a third method step the ram (13) with the packing member (18) is moved towards the thrust plate (16) or to pressed material located thereon until water emerges from the valve arrangement (32, 33) and thereby indicates that there is no more air in the packing member (18);
- in a fourth method step the packing member (18) is moved backwards; and
- in a fifth method step the valve arrangement (32, 33) is switched to supply water in order to fill up the packing member (18).

12. Method according to Claim 11, characterised in that the packing member (18) is filled until the base of the pot-shaped packing member is curved convexly to such an extent that the outer diameter of the membrane (35) corresponds substantially to the inner diameter of the cylindrical casing (15).

## Revendications

1. Presse à piston destinée à extraire un liquide d'une matière pressée, en particulier d'un lot (14) de textiles mouillés, comportant
- une enveloppe cylindrique (15) qui peut être fermée par une plaque de pression (16) perforée et dans laquelle le produit est introduit à partir du haut,
- un piston (13) avec un corps capitonné (18) en forme de pot, élastiquement souple, qui par son bord d'ouverture (17) est relié au piston (13),
- une tubulure de raccordement (27) au piston (13), débouchant dans la cavité du corps capitonné (18), laquelle est reliée à une conduite (28, 31) destinée à introduire de l'eau dans le corps capitonné (18), et
- un vérin (10) pour l'introduction et l'extraction du piston (13) dans l'enveloppe (15) ou hors de celle-ci et pour produire sur la matière pressée la pression nécessaire, la cavité du corps capitonné (18) étant totalement fermée par le déplacement du piston (13) sur la matière pressée, causé par le vérin (10),
caractérisée en ce que la conduite (28, 31) est reliée à un dispositif à vannes (32, 33) qui peut être commandé au choix pour envoyer de l'eau dans le corps capitonné (18, pour évacuer l'air et/ou l'eau de celui-ci et pour couper l'eau se trouvant dans la cavité du corps capitonné (18).

2. Presse à piston selon la revendication 1, caractérisée en ce qu'il est prévu comme dispositif à vannes deux vannes manuelles (32, 33) qui sont reliées toutes deux, par une première extrémité, à la tubulure de raccordement (27) et en ce que la seconde extrémité d'une vanne (32) est reliée au réseau de distribution d'eau et la seconde extrémité de l'autre vanne (33) débouche à l'air libre.

3. Presse à piston selon la revendication 2, caractérisée en ce que les premières extrémités des deux vannes sont reliées à la tubulure de raccordement (27), par la conduite (28, 31).

4. Presse à piston selon l'une des revendications 1 à 3, caractérisée en ce que le dispositif à vannes (32, 33) est placé sur la plaque de pression (16), à l'extérieur de l'enveloppe (15).

5. Presse à piston selon l'une des revendications 1 à 4, caractérisée en ce que la surface de pourtour du corps capitonné, à l'état vide, s'élargit légèrement vers le bas, en tronc de cône, au moins dans sa région inférieure, pour atteindre un diamètre extérieur qui est légèrement supérieur au diamètre intérieur de l'enveloppe et en ce que la membrane (35), formant le fond du corps capitonné (18) en forme de pot, est plane ou seulement légèrement convexe.

6. Presse à piston selon la revendication 5, caractérisée en ce que le corps capitonné (8) en forme de pot, destiné au pressage, est totalement rempli d'une quantité d'eau telle que sa membrane (35) présente une courbure si convexe que le diamètre extérieur de cette membrane correspond à peu près au diamètre intérieur de l'enveloppe (15).

7. Presse à piston selon l'une des revendications 1 à 6, caractérisée en ce que le piston de pression (13) présente dans sa surface inférieure, tournée vers la plaque de pression (16), pour l'engagement du bord d'ouverture (17) du corps capitonné (18) en forme de pot et d'une bague de serrage (21), une rainure annulaire (19) qui, dans sa paroi située radialement à l'extérieur, est pourvue, à côté du fond de la rainure, d'un creux (22) de pourtour, en ce que sur la partie extérieure du bord d'ouverture (17) du corps capitonné (18) en forme de pot, il est prévu un bourrelet (25) de pourtour pour l'engagement dans le creux (22) et en ce que dans le piston de pression (13) il est prévu des trous (24) débouchants pour des vis (23), au moyen desquelles la bague de serrage (21) peut être serrée sur le côté intérieur du bord d'ouverture (17), dans la rainure annulaire (19).

8. Presse à piston selon la revendication 7, caractérisée en ce que la paroi, située radialement à l'extérieur, de la rainure annulaire (19) et la surface extérieure, tournée vers celle-ci, de la bague de serrage (21) sont des surfaces tronconiques se rétrécissant vers le haut.

9. Presse à piston selon la revendication 7 ou 8, caractérisée en ce que la transition entre la surface extérieure de la bague de serrage (21) et sa surface inférieure est arrondie suivant un rayon de courbure qui est au moins égal à la moitié de l'épaisseur du bord d'ouverture (17) du corps capitonné (18), au-dessous de son bourrelet (25).

10. Presse à piston selon l'une des revendications 1 à 9, caractérisée en ce qu'il est prévu un organe de liaison (37) qui est plus long que la distance séparant la surface supérieure du piston de pression (13) et la surface inférieure de la tête de presse (11) dans une position basse de celle-ci et en ce qu'il est prévu au moins pour l'extrémité supérieure de l'organe de liaison (37), un moyen de raccordement (38) pour la face inférieure de la tête de presse (11).

11. Procédé pour extraire un liquide d'une matière pressée, en particulier d'un lot (14) de textiles mouillés, dans lequel la matière pressée, reposant dans une enveloppe (15) cylindrique, sur une plaque de pression (16) perforée, est comprimée au moyen d'un corps capitonné (18) en forme de pot dont le bord d'ouverture (17), opposé à la plaque de pression, est reliée à un piston (13) pouvant être introduit dans l'enveloppe (15), lequel est pressé, avec le corps capitonné (18), sur la matière pressée, en vue de l'extraction, caractérisé en ce que
- dans une première étape de procédé, un dispositif à vannes (32, 33) est commandé pour l'arrivée d'eau et le corps capitonné (18) est partiellement rempli d'eau,
- dans une deuxième étape de procédé, le dispositif à vannes (32, 33) est commandé de manière que le corps capitonné (18) soit relié à l'air libre,
- dans une troisième étape de procédé, le piston (13) avec le corps capitonné (18) passe sur la plaque de pression (16) ou sur une matière pressée se trouvant sur celle-ci, jusqu'à ce que de l'eau ressorte du dispositif à vannes (32, 33) et indique ainsi que le corps capitonné (18) ne contient plus d'air,
- dans une quatrième étape de procédé, le corps capitonné (18) est replacé et
- dans une cinquième étape de procédé, le dispositif à vannes (32, 33) est commandé en vue de l'arrivée d'eau pour le remplissage du corps capitonné (18).

12. Procédé selon la revendication 11, caractérisé en ce que le remplissage du corps capitonné (18) dure jusqu'à ce que le fond du corps capitonné en forme de pot soit bombé de manière convexe au point que le diamètre extérieur de la membrane (35) corresponde à peu près au diamètre intérieur de l'enveloppe cylindrique (15).
